# EUROPÄISCHE PATENTSCHRIFT

(11) **EP 0 850 361 B1**
(45) Veröffentlichungstag und Bekanntmachung des Hinweises auf die Patenterteilung: **21.03.2001**
(21) Anmeldenummer: 96934405.0
(22) Anmeldetag: 02.09.1996
(51) Int. Cl.: F04D 23/00, F04D 29/08, F04D 29/16

(54) **SEITENKANALVERDICHTER**
SIDE CHANNEL COMPRESSOR
COMPRESSEUR DE CANAL LATERAL

(30) Priorität: 13.09.1995 DE 19533922
(43) Veröffentlichungstag der Anmeldung: 01.07.1998
(73) Patentinhaber: SIEMENS AKTIENGESELLSCHAFT, 80333 München (DE)
(72) Erfinder: FISCHER, Peter, D-97616 Bad Neustadt (DE)
(86) Internationale Anmeldenummer: DE9601626
(87) Internationale Veröffentlichungsnummer: WO9710439

(56) Entgegenhaltungen:
- DE-A- 2 244 933
- DE-A- 4 244 458
- FR-A- 2 145 915
- FR-A- 2 664 333

## Beschreibung

Die Erfindung betrifft einen Seitenkanalverdichter gemäß dem Oberbegriff des Anspruchs 1.

Ein solcher Seitenkanalverdichter ist durch die DE-A-22 44 933 bekannt. Bei diesem bekannten Seitenkanalverdichter ist in eine jeweils zu der Ebene des zwischen dem Laufrad und dem Gehäuse bestehenden Spaltes quer verlaufende Nut des Gehäusedeckels ein Dichtband eingelegt. Dieses Dichtband kann bei der Montage des Seitenkanalverdichters durch das Laufrad selbst in seine Position gebracht werden. In dieser Position wird dann das Dichtband auf verschiedene Weise, unter anderem auch durch eine Kleb- oder Dichtmasse fixiert. Die Kleb- oder Dichtmasse wird nach der Ausrichtung des Dichtbandes über entsprechende von außen zugängliche Durchbrüche in die Nut eingebracht. Dabei kann ein Teil der Masse aus der Nut austreten und sich mit dem Laufrad verkleben, wodurch dieses blockieren und der Verdichter nicht anfahren kann. Außerdem kann sich im Laufe der Betriebszeit des Seitenkanalverdichters die Verbindung der Kleb- oder Dichtmasse von der glatten Wandfläche des Dichtbandes lösen.

Der Erfindung liegt die Aufgabe zugrunde, einen Seitenkanalverdichter der gattungsgemäßen Art so weiterzubilden, daß eine Beeinträchtigung der Funktionsfähigkeit des Seitenkanalverdichters durch ein am Gehäuse angebrachtes Dichtband weitgehend ausgeschlossen ist.

Die Lösung der gestellten Aufgabe gelingt durch die im Kennzeichen des Anspruchs 1 angegebenen Merkmale. Dadurch, daß nur an einigen Stellen der Umlaufnut eine sich verfestigende Masse eingebracht wird, ist die Gefahr eines Blockierens des Laufrades durch zuviel eingebrachte Masse praktisch ausgeschlossen. Durch den Formschluß zwischen der Masse und dem Dichtband ist eine dauerhafte Halterung für das Dichtband gegeben.

Sind die Nuterweiterungen als von der Innenseite der Gehäuseteile zugängliche sackartige Erweiterungen ausgebildet, dann kann die Masse nur von der Innenseite des Gehäuses her in diese Erweiterung eingebracht werden und damit kann das Heraustreten der Masse aus diesen Erweiterungen beobachtet und entsprechend verhindert werden.

Der Formschluß zwischen der Masse und dem Dichtungsband wird am einfachsten durch am Dichtungsband vorgesehene Vertiefungen, in die die Masse eindringt oder durch Erhebungen am Dichtungsband, die von der Masse eingebettet werden, erreicht.

Vorteilhaft ist es auch, am Dichtband Bohrungen oder Durchbrechungen vorzusehen, die sich zumindest teilweise mit der Masse füllen und somit für einen einwandfreien Formschluß der Masse mit dem Dichtband sorgen. Als Dichtband kann mit besonderem Vorteil ein aus Teflon bestehender Materialstreifen vorgesehen werden.

Anhand von mehreren im Teilquerschnitt dargestellten Abschnitten eines Seitenkanalverdichters wird die Erfindung nachfolgend näher beschrieben. Es zeigt:
- FIG 1: eine Dichtungsanordnung in einem Seitenkanalverdichter mit einem unbefestigten Abschnitt des Dichtbandes,
- FIG 2: einen für eine Befestigung des Dichtbandes ausgebildeten Abschnitt und
- FIG 3: den in FIG 2 gezeigten Abschnitt nach dem Einbringen einer sich verfestigenden Masse.

Mit 1 ist eine Gehäusehälfte und mit 2 das Laufrad eines Seitenkanalverdichters bezeichnet. Das Laufrad 2 weist in bekannter Weise einen mit Förderschaufeln 3 besetzten und von der Nabe 4 des Laufrades 2 getragenen Basisring 5 auf. An der Gehäusehälfte 1 ist ein Seitenkanal 6 ausgeformt. Das Gehäuse des Seitenkanalverdichters wird durch eine in der Zeichnung nicht dargestellte, der Gehäusehälfte 1 entsprechende weitere Gehäusehälfte vervollständigt. Zwischen den Gehäusehälften und dem Laufrad 2 besteht funktionsbedingt ein Spalt 7. Da sich dieser Spalt 7 über den gesamten Umfang des Laufrades und des Gehäuses erstreckt, stellt sich bei einem Seitenkanalverdichter eine Strömung von dem Bereich höheren Druckes zu dem Bereich niedrigeren Druckes ein. Durch diese Strömung wird das Fördervolumen und damit der Wirkungsgrad des Seitenkanalverdichters vermindert. Um eine solche Verlustströmung möglichst weitgehend zu unterbinden, wird der Spalt 7 mit Hilfe einer Dichtungsanordnung entsprechend abgedichtet.

Diese Dichtungsanordnung besteht aus einem Dichtband 8, das in eine gegenüber dem Basisring 5 des Laufrades 2 in der jeweiligen Gehäusehälfte 1 ausgebildete Umlaufnut 9 eingelegt ist. Die Halterung des Dichtbandes 8 erfolgt mittels einer an einigen Stellen des Umfanges der Umlaufnut 9 in diese eingebrachte Masse 10. Diese Masse 10 hat die Eigenschaft, sich nur bis zu einem gewissen Grad zu verfestigen. jedoch nicht auszuhärten, d.h. die Masse weist im verfestigten Zustand noch eine gewisse Elastizität auf. Um die Masse 10 leicht in die Umlaufnut 9 einbringen zu können, sind an den entsprechenden Stellen sackartige Erweiterungen 11 im Bereich der Umlaufnut 9 vorgesehen. Die Öffnungsseite 12 dieser Erweiterungen 11 liegt auf der Innenseite der jeweiligen Gehäusehälfte 1. Damit kann die Masse 10 nur von hieraus in die Umlaufnut 9 eingebracht werden, so daß ein Heraustreten der Masse 10 aus der Umlaufnut 9 bzw. der sackartigen Erweiterung 11 bemerkt wird und evtl. herausgetretene Masse 10 beseitigt werden kann.

In dem Dichtband 8 sind Bohrungen 13 vorgesehen, die derart in dem Dichtband 8 angeordnet sind, daß sie beim Einsetzen des Dichtbandes 8 in die Umlaufnut 9 jeweils in einer sackartigen Erweiterung 11 zu liegen kommen. Beim Einbringen der Masse 10 in die sackartige Erweiterung 11 dringt ein Teil der Masse 10 in die Bohrungen 13 ein und füllt diese zumindest teilweise aus. Hierdurch ergibt sich ein Formschluß zwischen der Masse 10 und dem Dichtband 8, so daß dieses durch die Masse 10 in der Umlaufnut 9 gesichert wird.

Vor dem Zusammenbau der Gehäusehälfte 1 mit dem Laufrad 2 wird das Dichtband 8 in die Umlaufnut 9 eingefügt und die Masse 10 in die sackartigen Erweiterungen 11 eingebracht. Da die Masse 10 zunächst noch weich ist, wird beim Zusammenbau der Gehäusehälften 1 mit dem Laufrad 2 das Dichtband 8 durch den an diesem anstoßenden Basisring 5 des Laufrades 2 entsprechend in die Umlaufnut 9 hineingedrückt. Das Dichtband 8 liegt damit satt an dem Basisring 5 an. Durch die sich allmählich verfestigende Masse 10 wird das Dichtband 8 in dieser optimalen Dichtstellung gehalten.

Da bei der Montage des Laufrades 2 auf seiner Antriebswelle geringfügige Schiefstellungen nicht vollständig auszuschließen sind, kommt es bei der Rotation des Laufrades 2 zu entsprechenden Taumelbewegungen. Aus diesem Grunde ist die Verwendung eines aus Teflon bestehenden Materialstreifens als Dichtband besonders vorteilhaft, da sich ein solches Dichtband 8 entsprechend den Taumelbewegungen einschleifen kann und somit noch eine gute Dichtwirkung erhalten bleibt.

## Patentansprüche

1. Seitenkanalverdichter, bei dem die zwischen dem Laufrad (2) und den das Laufrad (2) umschließenden Gehäuseteilen (1) bestehenden Spalte (7) mittels eines in eine in den entsprechenden Wandbereichen der Gehäuseteile (1) vorgesehene Umlaufnut (9) eingebrachten Dichtbandes (8) abgedichtet sind,
**dadurch gekennzeichnet,**
daß das Dichtband (8) durch eine in an mehreren über den Umfang der Umlaufnut (9) verteilt liegenden Stellen vorgesehene Nuterweiterungen (11) eingebrachte, mit dem Dichtband (8) einen Formschluß eingehende, sich verfestigende Masse (10) gehalten ist.

2. Seitenkanalverdichter nach Anspruch 1,
**dadurch gekennzeichnet,**
daß die Nuterweiterungen als von der Innenseite der Gehäuseteile (1) zugängliche sackartige Erweiterungen (11) ausgebildet sind.

3. Seitenkanalverdichter nach Anspruch 1 oder 2,
**dadurch gekennzeichnet,**
daß am Dichtband (8) mit der sich verfestigenden Masse (10) einen Formschluß eingehende Vertiefungen (13) oder Erhebungen vorgesehen sind.

4. Seitenkanalverdichter nach Anspruch 3,
**dadurch gekennzeichnet,**
daß am Dichtband (8) sich mit der Masse (10) füllende Bohrungen (13) oder Durchbrechungen vorgesehen sind.

5. Seitenkanalverdichter nach einem der vorhergehenden Ansprüche,
**dadurch gekennzeichnet,**
daß als Dichtband (8) ein aus Teflon bestehender Materialstreifen vorgesehen ist.

## Claims

1. Side channel compressor, in which the gap (7) existing between the rotor (2) and the housing parts (1) surrounding the rotor (2) is sealed off by means of a sealing tape (8) introduced into a peripheral groove (9) provided in the corresponding wall regions of the housing parts (1), characterized in that the sealing tape (8) is held by a solidifying compound (10) which is introduced into groove widenings (11) provided at a plurality of points located in a distributed manner over the circumference of the peripheral groove (9) and which makes a positive connection with the sealing tape (8).

2. Side channel compressor according to Claim 1, characterized in that the groove widenings are designed as pocket-like widenings (11) accessible from the inside of the housing parts (1).

3. Side channel compressor according to Claim 1 or 2, characterized in that depressions (13) or elevations making a positive connection with the solidifying compound (10) are provided on the sealing tape (8).

4. Side channel compressor according to Claim 3, characterized in that bores (13) or perforations filling with the compound (10) are provided on the sealing tape (8).

5. Side channel compressor according to one of the preceding claims, characterized in that a material strip consisting of Teflon is provided as a sealing tape (8).

## Revendications

1. Compresseur à canal latéral, dans lequel l'intervalle (7) compris entre la roue (2) et les parties (1) du corps qui entourent la roue (2) sont rendus étanches au moyen d'une bande (8) d'étanchéité introduite dans une rainure (9) de pourtour prévue dans les régions correspondantes de paroi des parties (1) du corps, caractérisé en ce que la bande (8) d'étanchéité est maintenue par une composition (10) qui se solidifie, qui est introduite dans des élargissements (11) de la rainure prévus en plusieurs points répartis sur le pourtour de la rainure (9) de pourtour et qui coopère à complémentarité de forme avec la bande (8) d'étanchéité.

2. Compresseur à canal latéral suivant la revendication 1, caractérisé en ce que les élargissements de rainure sont constitués sous la forme d'élargissements (11) borgnes accessibles par le côté intérieur des parties (1) du corps.

3. Compresseur à canal latéral suivant la revendication 1 ou 2, caractérisé en ce qu'il est prévu sur la bande (8) d'étanchéité des cavités (13) ou des saillies coopérant à complémentarité de forme avec la composition (10) qui se solidifie.

4. Compresseur à canal latéral suivant la revendication 3, caractérisé en ce qu'il est prévu sur la bande (8) d'étanchéité des trous (13) de traversée emplis de la composition (10).

5. Compresseur à canal latéral suivant l'une des revendications précédentes, caractérisé en ce qu'il est prévu comme bande (8) d'étanchéité une bande de matière en Téflon.
